# EUROPÄISCHE PATENTSCHRIFT

(11) **EP 2 059 444 B1**
(45) Veröffentlichungstag und Bekanntmachung des Hinweises auf die Patenterteilung: **08.12.2010**
(21) Anmeldenummer: 07800173.2
(22) Anmeldetag: 10.09.2007
(51) Int. Cl.: B65B 5/10, B65B 35/06

(54) **TABLETTENABFÜLLVORRICHTUNG**
TABLET DISCHARGING APPARATUS
DISPOSITIF DE CONDITIONNEMENT DE COMPRIMÉS

(30) Priorität: 08.09.2006 AT 15042006
(43) Veröffentlichungstag der Anmeldung: 20.05.2009
(73) Patentinhaber: Knapp Logistik Automation GmbH, 8075 Hart bei Graz (AT)
(72) Erfinder: FREUDELSPERGER, Karl, A-8075 Hart bei Graz (AT)
(74) Vertreter: Margotti, Herwig Franz
(86) Internationale Anmeldenummer: PCT/AT2007/000428
(87) Internationale Veröffentlichungsnummer: WO 2008/028213

(56) Entgegenhaltungen:
- WO-A-2005/075293
- GB-A- 2 177 074
- US-A- 5 803 309
- US-B1- 6 269 615

## Beschreibung

Die Erfindung betrifft eine Vorrichtung zum Abfüllen von Tabletten in Tablettenträger, z.B. Plister, mit einem Tablettenspeicherbehälter zum Zwischenspeichern einer Vielzahl von lose nebeneinander und übereinander liegender Tabletten und zumindest einem verfahrbaren Lastaufnahmemittel zur Entnahme einer einzelner Tablette aus dem Tablettenspeicherbehälter und zur Übergabe der aufgenommenen Tablette an den Tablettenträger.

Das Wort "Tablette", wie hierin verwendet, bezeichnet alle in fester Form vorliegenden Medikamente, wie z.B. Pillen, Kapseln, Pastillen, etc, wobei für die vorliegende Erfindung der Inhaltsstoff der "Tablette" völlig nebensächlich ist und z.B. auch Placebos umfasst.

Die vorliegende Erfindung fällt in das technische Gebiet von Tablettenabfüllvorrichtungen, mit denen Fächer einer Plisterverpackung oder eines sonstigen Tablettenträgers mit einzelnen Tabletten befüllt werden können. Die Tabletten werden zum Abfüllen in loser Form bereitgestellt.

Aus dem Dokument WO 2005/075 293 ist eine Vorrichtung gemäß dem obergriff des Anspruchs 1 bekannt.

Aus dem Dokument US 5,803,309 ist eine Vorrichtung zur Vereinzelung von Tabletten in Form einer Rotations-Tablettenabgabeeinheit bekannt. Dabei werden die Tabletten von einer Mechanik aus einem Speicher mit losen Tabletten genommen und an einer fixen Auslassöffnung abgegeben. Die Entnahme der Tablette erfolgt an der Unterseite des Tablettenspeichers. Beim Nachrutschen der Tabletten im Speicher kann es zu Brückenbildungen kommen, was ein korrektes Vereinzeln behindert. Außerdem ist der Vereinzelungsmechanismus dem Staub, der durch Abrieb der Tabletten entsteht, ausgesetzt. Ein weiterer Nachteil ist die mangelnde Parallelisierbarkeit der Vorrichtung. Der Vereinzelungsmechanismus kann nämlich aufgrund seiner Größe nicht einfach im Raster von typischen Plistern mit mehreren Fächern angeordnet werden. Außerdem lassen sich in die Speicher der Rotations-Tablettenabgabeeinheit zuzuführende Tabletten nicht einfach so auf alle Vorrichtungen verteilen, dass diese annähernd gleichzeitig leer werden.

Es ist auch ein System zur automatischen Befüllung von Plistern bekannt, das jedoch nicht mit losen Tabletten arbeitet. In diesem bekannten System werden in einem ersten Schritt die Tabletten vereinzelt und einzeln verpackt. Beim Befüllen der Plisterfächer werden die Tabletten aus dieser Verpackung entnommen und auf die Fächer verteilt.

Eine Vorrichtung zum Abfüllen von Tabletten in Tablettenträger, z.B. Plister, umfasst einen Tablettenspeicherbehälter zum Zwischenspeichern einer Vielzahl von, z.B. haldenförmig angeordneter loser Tabletten und zumindest ein verfahrbares Lastaufnahmemittel zur Entnahme einer einzelner Tablette aus dem Tablettenspeicherbehälter und zur Übergabe der aufgenommenen Tablette an den Tablettenträger. Ein wesentliches Merkmal der Tablettenabfüllvorrichtung ist, dass das Lastaufnahmemittel die Tablette von oben aus dem Tablettenspeicherbehälter entnimmt. Weiters ist das Lastaufnahmemittel dazu ausgebildet, über dem Tablettenspeicherbehälter Suchbewegungen durchzuführen, wobei die Suchbewegungen entweder anhand vorgegebener Kurven oder durch einen Sensor zum Detektieren von Tabletten gesteuert ablaufen. Somit wird die Wahrscheinlichkeit, dass das Lastaufnahmemittel bei jedem Aufnahmevorgang eine Tablette aufnehmen kann, gegenüber eine weise Vorrichtung nach dem Stand der Technik enorm verbessert.

Mit der Tablettenabfüllvorrichtung werden die Tablettenträger ausschließlich mit lose vorliegenden Tabletten befüllt. Im Gegensatz zum weither Stand der Technik ist ein vorheriges Vereinzeln, Stapeln oder Sortieren von Tabletten nicht vorgesehen. Vielmehr erfolgt die Vereinzelung der Tabletten und das Befüllen des Tablettenträgers in einem Schritt mit nur einer Einheit in Form des Lastaufnahmemittels. Eine Vervielfachung der Lastaufnahmemittel und damit das Erreichen einer Parallelisierung ist einfach und auf sehr geringem Raum möglich. Dem gegenüber erfolgt bei den bekannten Tablettenabfüllvorrichtungen das Vereinzeln der Tabletten und das Befüllen von Plistern durch zwei separate Baugruppen. Da die Tabletten von oben aus dem Tablettenspeicherbehälter und somit von der Oberfläche der Tablettenhalde entnommen werden, sind Probleme durch Brückenbildungen von Tabletten im Tablettenspeicherbehälter, wie sie bei Systemen nach dem weither Stand der Technik häufig vorkommen, ausgeschlossen.

Der vorliegenden Erfindung liegt die Aufgabe zugrunde, die eingangs erwähnte Tablettenabfüllvorrichtung so fortzubilden, dass damit die Nachteile des Standes der Technik ausgeschaltet oder zumindest beträchtlich verringert werden. Insbesondere ist es ein Ziel der Erfindung, die Treffsicherheit des Lastaufnahmemittels bei der Aufnahme von Tabletten zu verbessern und damit eine Tablettenabfüllvorrichtung zu schaffen, die schnell und zuverlässig arbeitet.

Die Erfindung löst diese Aufgabe durch Bereitstellen einer Tablettenabfüllvorrichtung mit den kennzeichnenden Merkmalen des Anspruchs 1. Vorteilhafte Ausgestaltungen der Erfindung sind in den Unteransprüchen beschrieben.

Der Erfindungsgemäße Tablettenspeicherbehälter weist einen sich nach unten verjüngenden Behälterboden auf, so dass der Behälterboden einen geometrisch vordefinierten, tiefstliegenden Abschnitt aufweist, in dem die Aufenthaltswahrscheinlichkeit für Tabletten am höchsten ist, und zwar auch dann noch, wenn der Tablettenvorrat im Tablettenspeicherbehälter zur Neige geht. Zur Bildung des tiefstliegenden Abschnitts des Behälterbodens kann dieser gekrümmte und/oder geneigte gerade Bodenabschnitte aufweisen. Die Innenfläche des Behälterbodens ist aus einem glatten Material gestaltet, damit der Tablettenabrieb gering ist und die Tabletten verlässlich in den tiefstliegenden Abschnitt rutschen.

In einer bevorzugten Ausgestaltung der Erfindung ist der Tablettenspeicherbehälter als Rinne bzw. als Trog ausgebildet. Diese Form ermöglicht eine vielfache Parallelisierung der Tablettenabfüllvorrichtung, da der tiefstliegende Abschnitt des Behälterbodens sich über die gesamte Länge des Tablettenspeicherbehälters erstreckt. Es ist weiters zweckmäßig, den Tablettenspeicherbehälter mit einem Behälterboden mit kegelförmigem oder kalottenförmigem Querschnitt auszubilden. Beispielsweise kann der Boden des Tablettenspeicherbehälters in der Art eines umgekehrten Satteldachs ausgeführt sein.

Wenn der zwischengespeicherte Tablettenvorrat im Tablettenspeicherbehälter zur Neige geht, sammeln sich durch die erfindungsgemäßen Maßnahmen die restlichen Tabletten im tiefstliegenden Abschnitt des Behälterbodens. Das Lastaufnahmemittel kann so bis zu einem sehr niedrigen Füllstand im Tablettenspeicherbehälter immer alle Tabletten für die Befüllung sicher greifen.

Um sicherzustellen, dass die Tabletten immer in den tiefstliegenden Abschnitt des Behälterbodens des Tablettenspeicherbehälters rutschen, kann der Tablettenspeicherbehälter bzw. der Behälterboden des Tablettenspeicherbehälters mit einer Rütteleinrichtung ausgestattet sein.

Bevorzugt weist das Lastaufnahmemittel im Bereich über der tiefsten Stelle des Behälterbodens des Tablettenspeicherbehälters - und damit an der Stelle der höchsten Aufenthaltswahrscheinlichkeit von Tabletten eine Tablettenaufnahmeposition auf.

Die Ausgestaltung des Lastaufnahmemittels ist nicht näher eingeschränkt. In einer ersten bevorzugten Ausgestaltung weist das Lastaufnahmemittel einen mit einer Unterdruckerzeugungsvorrichtung kommunizierenden Ansaugkopf aufweist. Dadurch lassen sich Tabletten weitgehend abriebfrei ergreifen. Die Kontur des Ansaugkopfes ist im Wesentlichen an die Gestalt der zu ergreifenden Tablette angepasst. In einer weiteren bevorzugten Ausgestaltung weist das Lastaufnahmemittel Greifer auf, wodurch sich eine Vielzahl unterschiedlich geformter Tabletten ergreifen lässt.

Um sicherzustellen, dass das Lastaufnahmemittel nur dann zum Tablettenträger hinbewegt wird, wenn es exakt eine Tablette aufgenommen hat, kann das Lastaufnahmemittel einen Tablettensensor aufweisen, der dies detektiert und an eine Steuereinrichtung des Lastaufnahmemittels die entsprechenden Signale abgibt.

Ein weiterer Sensor kann vorgesehen sein, der detektiert, ob in dem Tablettenträger eine vorgegebene Anzahl an Tabletten in vorgegebenen Bereichen, z.B. einzelnen Fächern einer Plisterverpackung enthalten ist. Der Tablettenträger wird nur dann zur weiteren Verarbeitung transportiert, wenn der Sensor erkannt hat, dass die Befüllung mit Tabletten korrekt ist.

Weitere Vorteile und Merkmale der Erfindung werden aus der nachfolgenden Erläuterungen von Ausführungsbeispielen der Erfindung unter Bezugnahme auf die Zeichnungen ersichtlich. In den Zeichnungen zeigen:
Fig. 1 eine schematische Seitenansicht, teilweise geschnitten, eines Ausführungsbeispiels einer erfindungsgemäßen Tablettenabfüllvorrichtung;
Fig. 2 eine schematische Draufsicht des Ausführungsbeispiels der erfindungsgemäßen
Tablettenabfüllvorrichtung;
Fig. 3 einen Ansaugkopf eines erfindungsgemäßen Lastaufnahmemittels im Längsschnitt;
Fig. 4 ein erfindungsgemäßes Lastaufnahmemittel mit Greifern in Seitenansicht; und
Fig. 5 einen Behälterboden eines Tablettenspeicherbehälters gemäß der Erfindung.

Zunächst auf Fig. 1 und Fig. 2 Bezug nehmend, wird nun ein Ausführungsbeispiel der erfindungsgemäßen Tablettenabfüllvorrichtung 1 in nicht einschränkender Weise erklärt.

Die erfindungsgemäße Vorrichtung 1 zum Abfüllen von Tabletten in Tablettenträger 2, z.B. in Gestalt von Plisterverpackungen mit einer Mehrzahl an Tablettenfächern 2a-2d, weist einen Tablettenspeicherbehälter 4 zum Zwischenspeichern einer Vielzahl von darin befindlicher loser Tabletten 5 auf. Die Tabletten 5 können beispielsweise zu einer Halde aufgeschichtet sein. Über dem Tablettenspeicherbehälter 4 ist zumindest ein verfahrbares Lastaufnahmemittel 3 angeordnet, wobei das Lastaufnahmemittel 3 mittels eines nicht dargestellten Antriebs zwischen einer in vollen Linien dargestellten Tablettenaufnahmeposition A und einer in strichlierten Linien dargestellten Tablettenabgabeposition B hin und her (Pfeil P1) bewegt werden kann. In der Tablettenaufnahmeposition A entnimmt das Lastaufnahmemittel 3 exakt eine Tablette 5 von dem im Tablettenspeicherbehälter 4 zwischengespeicherten Vorrat an Tabletten 5. Das wesentliche Merkmal der erfindungsgemäßen Tablettenabfüllvorrichtung 1 ist, dass das Lastaufnahmemittel 3 die Tablette 5 von oben aus dem Tablettenspeicherbehälter 4 entnimmt. Da die Höhe der Halde an Tabletten 5 im Tablettenspeicherbehälter 4 schwankt, ist das Lastaufnahmemittel 3 auch vertikal verfahrbar (siehe Pfeil P2). Wenn das Lastaufnahmemittel 3 exakt eine Tablette 5 aufgenommen hat, wird es zur Tablettenabgabeposition B bewegt, an der sich bereits ein Tablettenträger 2 befindet, so dass die Tablette 5 vom Lastaufnahmemittel 3 an eine vorbestimmte Stelle in dem Tablettenträger 2 abgegeben werden kann, in der Darstellung von Fig. 1 z.B. im Tablettenfach 2d. Ein jedes Lastaufnahmemittel 3 nimmt in einem Arbeitsvorgang nur eine Tablette 5 auf und gibt sie an den Tablettenträger 2 ab. Es können aber mehrere Lastaufnahmemittel 3 angeordnet werden, z.B. in einer oder zwei Linien, so dass sich durch diese Parallelisierung eine hohe Gesamtarbeitsgeschwindigkeit ergibt. Im vorliegenden Ausführungsbeispiel sind vier Lastaufnahmemittel 3 vorgesehen. Die einzelnen Lastaufnahmemittel 3 können individuell angesteuert werden. Da gemäß der Erfindung die Tabletten 5 von oben aus dem Tablettenspeicherbehälter 4 und somit von der Oberfläche der Tablettenhalde entnommen werden, sind Probleme durch Brückenbildungen von Tabletten 5 im Tablettenspeicherbehälter 4, wie sie bei Systemen nach dem Stand der Technik häufig vorkommen, ausgeschlossen.

Der Behälterboden 4a des Tablettenspeicherbehälters 4 verjüngt sich nach unten, so dass er einen tiefstliegenden Abschnitt 4b definiert, in dem die Aufenthaltswahrscheinlichkeit für Tabletten 5 am höchsten ist, wenn der Tablettenvorrat im Tablettenspeicherbehälter 4 zur Neige geht. Des Behälterboden 4a ist im Querschnitt kalottenförmig gekrümmt. Die Innenfläche des Behälterbodens 4a weist eine glatte Oberfläche auf, damit der Tablettenabrieb gering ist und die Tabletten verlässlich in den tiefstliegenden Abschnitt 4b rutschen. Wenn der zwischengespeicherte Tablettenvorrat im Tablettenspeicherbehälter zur Neige geht, sammeln sich daher die restlichen Tabletten 5 im tiefstliegenden Abschnitt 4b des Behälterbodens 4a. Die Lastaufnahmemittel 3 können so bis zu einem sehr niedrigen Füllstand im Tablettenspeicherbehälter 4 immer alle Tabletten 5 für die Befüllung sicher greifen.

Wie aus der Draufsicht von Fig. 2 zu erkennen, ist der Tablettenspeicherbehälter 4 als Rinne ausgebildet. Diese langgestreckte Form erleichtert die vielfache Parallelisierung von Lastaufnahmemitteln 3, da sich der tiefstliegende Abschnitt 4b des Behälterbodens 4a über die gesamte Länge des Tablettenspeicherbehälters 4 erstreckt. Der rinnenförmige Tablettenspeicherbehälter 4 kann auch gleichzeitig als Transportrinne für Tabletten 5 fungieren.

Um eine eventuell bestehende Haftreibung zwischen den Tabletten 5 und der Oberfläche des Behälterbodens 4a zu überwinden, ist der Behälterboden 4a des Tablettenspeicherbehälters 4 an eine Rütteleinrichtung 6 angeschlossen.

Um die Wahrscheinlichkeit zu erhöhen, dass die Lastaufnahmemittel 3 bei jedem Aufnahmevorgang jeweils eine Tablette 5 erwischen, können die Lastaufnahmemittel 3 über dem Tablettenspeicherbehälter 4 vom nicht dargestellten Antriebsmittel in Suchbewegungen versetzt werden, wobei die Suchbewegungen entweder anhand vorgegebener Kurven 10 ablaufen oder durch einen Sensor 7 zum Detektieren von Tabletten gesteuert werden. Der Sensor 7 kann als optischer Sensor, z.B. als Videokamera, ausgebildet sein.

Im dargestellten Ausführungsbeispiel ist das Lastaufnahmemittel 3 als Ansaugmittel ausgebildet. Wie in Fig. 3 vergrößert dargestellt, weist es einen Ansaugkopf 3a auf, in dem eine mit einer nicht dargestellten Vakuumquelle kommunizierende Unterdruckleitung 3b an einer Ansaugöffnung 3c mündet. Die Kontur der Ansaugöffnung 3c des Ansaugkopfes 3a ist an die Gestalt der zu ergreifenden Tablette 5 angepasst, damit das gleichzeitige Ansaugen von zwei Tabletten 5 weitgehend ausgeschlossen wird.

Eine alternative Ausgestaltung eines Lastaufnahmemittels 13 ist in Fig. 4 in Seitenansicht dargestellt. Dieses Lastaufnahmemittel 13 weist zwei einander gegenüberliegende Greifer 13a, 13b auf, die zueinander hin und voneinander weg bewegbar sind (siehe Pfeile P3, P4), wodurch sich eine Vielzahl unterschiedlich geformter Tabletten ergreifen lässt, z.B. die dargestellte zylindrische Tablette 5'.

Um sicherzustellen, dass das Lastaufnahmemittel 3, 13 nur dann zum Tablettenträger 2 hinbewegt wird, wenn es exakt eine Tablette 5, 5' aufgenommen hat, ist ein Tablettensensor 8 vorgesehen, der dies detektiert und an eine nicht dargestellte Steuereinrichtung des Lastaufnahmemittels 3, 13 die entsprechenden Signale abgibt. Der Sensor 8 ist vorzugsweise ein optischer Sensor, wie eine Videokamera, und kann auch mit dem Sensor 7 integriert sein. Alternativ dazu kann die Detektierung der Tablette auch über Gewichtsmessung am Lastaufnahmemittel oder Druckbestimmung in der Unterdruckleitung 3b oder eine Messung der Stellung der Greifer 13a, 13b oder der momentan ausgeübten Greifkraft erfolgen.

Ein weiterer optischer Sensor 9 detektiert, ob in dem Tablettenträger 2 eine vorgegebene Anzahl an Tabletten 5 in vorgegebenen Bereichen, z.B. den Tablettenfächern 2a - 2d enthalten ist. Der Tablettenträger 2 wird nur dann zu einer weiteren Verarbeitungsstation transportiert, wenn der Sensor 9 erkannt hat, dass die Befüllung mit Tabletten 5 korrekt und vollständig ist.

Fig. 5 zeigt einen Schnitt durch eine alternative Ausführungsform eines Tablettenspeicherbehälters 14, der einen kegelförmigen Behälterboden 14a aufweist, dessen nach unten gerichtete Spitze den tiefstliegenden Abschnitt 14b des Tablettenspeicherbehälters 14 definiert. Diese Ausformung des Behälterbodens 14a eignet sich für ein Einfach-Lastaufnahmemittel.

## Patentansprüche

1. Tablettenabfüllvorrichtung(1) zum Abfüllen von Tabletten (5, 5') in Tablettenträger (2), z.B. Plister, mit einem Tablettenspeicherbehälter (4, 14) zum Zwischenspeichern einer Vielzahl von lose nebeneinander und übereinander liegender Tabletten (5, 5') und zumindest einem verfahrbaren Lastaufnahmemittel (3, 13) zur Entnahme einer einzelner Tablette (5, 5') aus dem Tablettenspeicherbehälter (4, 14) und zur Übergabe der aufgenommenen Tablette (5, 5') an den Tablettenträger (2), wobei das Lastaufnahmemittel (3, 13) die Tablette (5, 5') von oben aus dem Tablettenspeicherbehälter (4, 14) entnimmt, wobei das Lastaufnahmemittel (3, 13) dazu ausgebildet ist, über dem Tablettenspeicherbehälter (4, 14) Suchbewegungen durchzuführen, wobei die Suchbewegungen entweder anhand vorgegebener Kurven (10) oder durch einen Sensor (7) zum Detektieren von Tabletten gesteuert ablaufen, **dadurch gekennzeichnet, dass** der Tablettenspeicherbehälter (4, 14) einen sich nach unten verjüngenden Behälterboden (4a, 14a) aufweist.

2. Tablettenabfüllvorrichtung nach Anspruch 1, **dadurch gekennzeichnet, dass** der Behälterboden (4a, 14) gekrümmte und/oder geneigte gerade Bodenabschnitte aufweist.

3. Tablettenabfüllvorrichtung nach Anspruch 1 oder 2, **dadurch gekennzeichnet, dass** der Tablettenspeicherbehälter (4) als Rinne ausgebildet ist.

4. Tablettenabfüllvorrichtung nach einem der Ansprüche 1 bis 3, **dadurch gekennzeichnet, dass** der Tablettenspeicherbehälter (14) einen Behälterboden (14a) mit kegelförmigem oder kalottenförmigem Querschnitt aufweist.

5. Tablettenabfüllvorrichtung nach einem der Ansprüche 1 bis 4, **dadurch gekennzeichnet, dass** der Tablettenspeicherbehälter (4, 14) bzw. der Behälterboden (4a, 14a) des Tablettenspeicherbehälters mit einer Rütteleinrichtung (6) ausgestattet ist.

6. Tablettenabfüllvorrichtung nach einem der Ansprüche 1 bis 5, **dadurch gekennzeichnet, dass** das Lastaufnahmemittel (3, 13) im Bereich über der tiefsten Stelle (4b, 14b) des Behälterbodens (4a, 14a) des Tablettenspeicherbehälters (4, 14) eine Tablettenaufnahmeposition (A) aufweist.

7. Tablettenabfüllvorrichrung nach einem der vorhergehenden Ansprüche, **dadurch gekennzeichnet, dass** das Lastaufnahmemittel (3) einen mit einer Vakuumquelle kommunizierenden Ansaugkopf (3a) aufweist.

8. Tablettenabftülvorrichtung nach einem der vorhergehenden Ansprüche, **dadurch gekennzeichnet, dass** das Lastaufnahmemittel (13) Greifer (13a, 13b) aufweist.

9. Tablettenabfüllvorrichtung nach einem der vorhergehenden Ansprüche, **dadurch gekennzeichnet, dass** das Lastaufnahmemittel (3, 13) einen Tablettensensor (8) aufweist, wobei der Tablettensensor detektiert, ob das Lastaufnahmemittel eine Tablette aufgenommen hat.

10. Tablettenabfüllvorrichtung nach einem der vorhergehenden Ansprüche, **gekennzeichnet durch** einen Sensor (9) zum Detektieren, ob in dem Tablettenträger (2) eine vorgegebene Anzahl an Tabletten in vorgegebenen Bereichen (2a-2d) enthalten ist.

## Claims

1. A tablets filling device (1) for filling tablets (5, 5') into tablet carriers (2), e.g., blisters, comprising a tablet storage container (4, 14) for intermediately storing a multiplicity of tablets (5, 5') which lie loosely next to one another and above one another and at least one displaceable load receiving means (3, 13) for removing a single tablet (5, 5') from the tablet storage container (4, 14) and transferring the received tablet (5, 5') to the tablet carrier (2), wherein the load receiving means (3, 13) removes the tablet (5, 5') from above from the tablet storage container (4, 14), with the load receiving means (3, 13) being designed for performing scanning movements above the tablet storage container (4, 14), where the scanning movements proceed under the control of either predetermined curves (10) or of a sensor (7) for detecting tablets, **characterized in that** the tablet storage container (4, 14) has a container bottom (4a, 14a) tapering downwards.

2. A tablet filling device according to claim 1, **characterized in that** the container bottom (4a, 14) exhibits curved and/or inclined straight bottom sections.

3. A tablet filling device according to claim 1 or 2, **characterized in that** the tablet storage container (4) is designed as a groove.

4. A tablet filling device according to any of claims 1 to 3, **characterized in that** the tablet storage container (14) has a container bottom (14a) with a conical or dome-shaped cross-section.

5. A tablet filling device according to any of claims 1 to 4, **characterized in that** the tablet storage container (4, 14) and the container bottom (4a, 14a) of the tablet storage container, respectively, is equipped with a vibrator (6).

6. A tablet filling device according to any of claims 1 to 5, **characterized in that** the load receiving means (3, 13) exhibits a tablet receiving position (A) in the area above the deepest spot (4b, 14b) of the container bottom (4a, 14a) of the tablet storage container (4, 14).

7. A tablet filling device according to any of the preceding claims, **characterized in that** the load receiving means (3) comprises a suction head (3a) communicating with a vacuum source.

8. A tablet filling device according to any of the preceding claims, **characterized in that** the load receiving means (13) has grippers (13a, 13b).

9. A tablet filling device according to any of the preceding claims, **characterized in that** the load receiving means (3, 13) comprises a tablet sensor (8), with the tablet sensor detecting as to whether the load receiving means has received a tablet.

10. A tablet filling device according to any of the preceding claims, **characterized by** a sensor (9) for detecting as to whether a predetermined number of tablets are contained in the tablet carrier (2) in predetermined areas (2a-2d).

## Revendications

1. Dispositif de remplissage de comprimés (1) pour le remplissage de comprimés (5, 5') dans des porte-comprimés (2), par exemple des emballages dits "blister", comprenant un récipient accumulateur de comprimés (4,14) pour le stockage intermédiaire d'une pluralité de comprimés (5, 5') disposés en vrac les uns à côté des autres et au-dessus des autres, et au moins un organe de réception de charge (3, 13) déplaçable pour le prélèvement d'un comprimé individuel (5, 5') hors du récipient accumulateur de comprimés (4, 14) et pour le transfert du comprimé reçu (5, 5') au porte-comprimées (2), dans lequel l'organe de réception de charge (3, 13) prélève les comprimés (5, 5') depuis le haut hors du récipient accumulateur de comprimés (4, 14), dans lequel l'organe de réception de charge (3, 13) est réalisé pour exécuter des mouvements de recherche au-dessus du récipient accumulateur de comprimés (4, 14), lesdits mouvements de recherche se déroulant de façon commandée soit au moyen de courbes prédéterminées (10) soit au moyen d'un capteur (7) pour détecter des comprimés,
**caractérisé en ce que** le récipient accumulateur de comprimés (4, 14) comprend un fond de récipient (4a, 14a) qui va en se rétrécissant vers le bas.

2. Dispositif de remplissage de comprimés selon la revendication 1, **caractérisé en ce que** le fond du récipient (4a, 14) présente des tronçons incurvés et/ou des tronçons rectilignes inclinés.

3. Dispositif de remplissage de comprimés selon la revendication 1 ou 2, **caractérisé en ce que** le récipient accumulateur de comprimés (4) est réalisé sous forme de goulotte.

4. Dispositif de remplissage de comprimés selon l'une des revendications 1 à 3, **caractérisé en ce que** le récipient accumulateur de comprimés (14) comprend un fond de récipient (14a) avec une section en forme de cône ou en forme de calotte.

5. Dispositif de remplissage de comprimés selon l'une des revendications 1 à 4, **caractérisé en ce que** le récipient accumulateur de comprimés (4, 14), ou respectivement le fond de récipient (4a, 14a) du récipient accumulateur de comprimés est équipé d'un système de secouage (6).

6. Dispositif de remplissage de comprimés selon l'une des revendications 1 à 5, **caractérisé en ce que** l'organe de réception de charge (3, 13) comporte un emplacement de réception de comprimés (A) dans la zone située au-dessus du lieu le plus profond (4b, 14b) du fond (4a, 14a) du récipient accumulateur de comprimé (4, 14).

7. Dispositif de remplissage de comprimés selon l'une des revendications précédentes, **caractérisé en ce que** l'organe de réception de charge (3) comprend une tête de succion (3a) qui communique avec une source de vide.

8. Dispositif de remplissage de comprimés selon l'une des revendications précédentes, **caractérisé en ce que** l'organe de réception de charge (13) comprend des moyens de préhension (13a, 13b).

9. Dispositif de remplissage de comprimés selon l'une des revendications précédentes, **caractérisé en ce que** l'organe de réception de charge (3, 13) comprend un détecteur de comprimés (8), ledit détecteur de comprimés détectant si l'organe réception de charge a pris un comprimé.

10. Dispositif de remplissage de comprimés selon l'une des revendications précédentes, **caractérisé par** un capteur (9) pour détecter si un nombre prédéterminé de comprimés sont contenus dans des zones prédéterminées (2a-2d) dans le porte-comprimés (2).
